# DEMANDE DE BREVET EUROPEEN

(11) **EP 3 208 516 A1**
(43) Date de publication de la demande: **23.08.2017**
(21) Numéro de dépôt: 17155233.4
(22) Date de dépôt: 08.02.2017
(51) Int. Cl.: F21L 4/06, G08B 5/36

(54) **ÉQUIPEMENT INDIVIDUEL D ÉCLAIRAGE ET DE SIGNALISATION**

(30) Priorité: 19.02.2016 FR 1670048
(71) Demandeur: Lumila, 93600 Aulnay-sous-Bois (FR)
(72) Inventeur: Priour, Josselin, 93600 Aulnay-sous-Bois (FR)
(74) Mandataire: Brungard, Yves Francois

(57) **Abrégé**

Un équipement individuel d'éclairage et de signalisation comporte un bloc d'alimentation (1), une lampe (2) pour fournir un éclairage, un câble (3) reliant la lampe (2) au bloc d'alimentation (1), des premiers moyens d'accrochage (4) du bloc d'alimentation (1) pour une fixation sur des surfaces métalliques ou sur un élément filaire ou allongé ou sur le bord d'une paroi, des deuxièmes moyens d'accrochage (5) de la lampe (2) pour une fixation sur des surfaces métalliques ou sur un élément filaire ou allongé ou sur le bord d'une paroi. Il comporte en outre des moyens de signalisation visuels (6) actifs sur le bloc d'alimentation (1).

## Description

### DOMAINE TECHNIQUE

L'invention concerne le domaine des équipements individuels de sécurité et d'éclairage. Elle concerne en particulier un équipement individuel permettant d'éclairer et d'être vu.

### ART ANTÉRIEUR

Pour effectuer des travaux de nuit ou dans des espaces fermés non éclairés, tels que des galeries, il est possible d'utiliser une lampe frontale. Une source lumineuse est placée sur la tête de l'utilisateur et alimentée par une source électrique contenue dan sle même boîtier ou dans un boîtier détaché. Le maintien est fait par l'intermédiaire d'un casque ou par un harnais souple qui enveloppe la tête. Cependant, la position de la source lumineuse rend le dispositif aveuglant pour les personnes en face de l'utilisateur.

Il est également important que les personnes travaillant à l'extérieur puissent être vues. Pour cela, il a déjà été proposé des gilets intégrant des bandes réfléchissantes. Celles-ci renvoient la lumière en direction de la source lumineuse. On considère cependant que le niveau de sécurité atteint par un tel équipement est insuffisant.

Il a donc été proposé des gilets avec des diodes électroluminescentes intégrées réparties sur la surface du gilet. Une batterie munie d'un interrupteur permet d'alimenter les LED à la demande, en mode continu ou en mode clignotant. De tels gilets permettent d'obtenir un niveau de visibilité satisfaisant. Cependant, comme l'éclairage fournit par les LED n'est pas directionnel, il est aveuglant pour les personnes à proximité de l'utilisateur qui porte un tel gilet. De plus, ils ne permettent pas de fournir un éclairage sur les zones de travail. En outre, leur taille fixe les rend soit trop larges, soit difficiles à porter par-dessus un autre équipement porté par l'utilisateur.

Il est également possible d'utiliser une lampe de poche avec un lien pour l'utiliser en pendentif. Une telle disposition n'est pas pratique car la lampe n'est pas fixée et peut se balancer en fonction de la position et des mouvements de l'utilisateur.

Une amélioration a pu être proposée avec un harnais sur lequel une lampe est fixée sur le torse de l'utilisateur. Cependant, dans un tel cas, l'utilisateur risque d'éblouir une personne en face de lui.

### EXPOSÉ DE L'INVENTION

C'est donc un objectif de l'invention de fournir un équipement individuel d'éclairage et de signalisation qui permette de voir et d'être vu, de façon autonome pour l'intérieur et l'extérieur et adapté aux travaux dans des zones isolés.

Avec ces objectifs en vue, l'invention a pour objet un équipement individuel d'éclairage et de signalisation comportant un bloc d'alimentation, une lampe pour fournir un éclairage, un câble reliant la lampe au bloc d'alimentation, des premiers moyens d'accrochage du bloc d'alimentation pour une fixation sur des surfaces métalliques ou sur un élément filaire ou allongé ou sur le bord d'une paroi, des deuxièmes moyens d'accrochage de la lampe pour une fixation sur des surfaces métalliques ou sur un élément filaire ou allongé ou sur le bord d'une paroi, caractérisé en ce qu'il comporte en outre des moyens de signalisation visuels actifs sur le bloc d'alimentation permettant à l'utilisateur portant l'équipement d'être vu.

L'équipement selon l'invention peut ainsi assurer la sécurité, par les moyens de signalisation visuels permettant à l'utilisateur portant l'équipement d'être vu, et fournir l'éclairage indépendamment de la position des moyens de signalisation. L'équipement dispose de différents moyens de fixation, ce qui permet de le mettre en diverses positions adaptées à diverses situations ou utilisations.

Par exemple, les premiers ou les deuxièmes moyens d'accrochage comportent des aimants pour une fixation sur des surfaces métalliques paramagnétiques, ferromagnétiques ou ferrimagnétiques. Le bloc d'alimentation et/ou la lampe peuvent être maintenus en position sur une surface ferromagnétique, ferrimagnétique ou ferromagnétique, par exemple en acier, de manière amovible et réglable.

Selon une caractéristique complémentaire, les premiers ou les deuxièmes moyens d'accrochage comportent des moyens à crochets pour une fixation sur un élément filaire ou allongé ou sur le bord d'une paroi. On peut ainsi accrocher le bloc d'alimentation ou la lampe sur d'autres supports que des surfaces ferromagnétiques, ferrimagnétiques ou ferromagnétiques, tels qu'une ceinture, une sangle, une bretelle ou un vêtement.

Dans ce cas, le bloc d'alimentation peut comporter une surface de réception des aimants de la lampe à l'opposé des moyens à crochets. Lorsque la lampe est ainsi fixée au bloc d'alimentation, ils forment un ensemble qui ne nécessite qu'un seul point d'accrochage.

Selon un perfectionnement, le bloc d'alimentation comporte un premier bouton de commande permettant d'activer ou non les moyens visuels de signalisation. Le même équipement peut être utilisé de différentes manières. Par exemple, les moyens visuels de signalisation ne sont pas nécessaires dans un espace fermé, et leur désactivation permet d'une part d'économiser l'alimentation et d'autre part de ne pas gêner l'utilisateur ou ses collègues.

Selon une disposition constructive, le bloc d'alimentation comporte une batterie et une carte électronique de gestion de la batterie pour gérer sa charge et sa décharge. L'équipement est ainsi rechargeable et dispose de moyens afin d'optimiser la charge et la décharge.

Selon une caractéristique avantageuse, la carte électronique comporte des moyens d'avertissement pour avertir l'utilisateur de la décharge de la batterie. Ce peut être des moyens sonores aptes à émettre un signal d'avertissement, ou des moyens visuels. Parmi ces moyens, la lampe peut être commandée en baissant son intensité ou en fonctionnant en clignotement afin d'avertir l'utilisateur. On pourra choisir un seuil de décharge à partir duquel il faut déclencher les moyens d'avertissement, soit de manière intrinsèque à la carte électronique, soit par réglage accessible lors de la maintenance du bloc d'alimentation.

Selon un perfectionnement, la lampe comporte un deuxième bouton de commande permettant de sélectionner l'arrêt, la puissance maximale d'éclairement et au moins un niveau intermédiaire de puissance d'éclairement. Le niveau d'éclairement peut être adapté facilement, par un bouton intégré à la lampe, à un niveau en adéquation avec l'activité de l'utilisateur, afin d'optimiser l'utilisation des batteries. Ainsi, si une utilisation à pleine puissance est possible pendant une durée d'environ 5 h, l'utilisation à puissance réduite à 75 % permet d'allonger la durée d'utilisation jusqu'à 7,5 h, voire au-delà avec une puissance encore plus faible.

Dans une variante, le deuxième bouton est apte à commander l'arrêt ou la mise en route des moyens de signalisation.

Les moyens visuels de signalisation comportent par exemple une pluralité de diodes électroluminescentes. On peut choisir la couleur émise par les diodes, par exemple en rouge, avec un rendement lumineux très efficace. Cependant d'autres couleurs peuvent être utilisées. On pourra aussi utiliser différentes couleurs à associer à des équipes, afin de distinguer les équipes sur un même chantier, par exemple le vert pour des appareils équipant les membres d'une première équipe, et l'orange pour une deuxième équipe.

Selon une caractéristique avantageuse, l'éclairage des moyens visuels de signalisation est clignotant. Ceci permet de réduire la consommation électrique tout en assurant une signalisation efficace.

Selon un perfectionnement, l'équipement comporte en outre un harnais comportant deux plaques métalliques ferromagnétiques, ferrimagnétiques ou ferromagnétiques et au moins trois sangles reliant les deux plaques. Le harnais peut être porté par un utilisateur avec une sangle passant sur une épaule et deux sangles latérales passant de part et d'autre du torse. Les plaques se situent alors respectivement sur la poitrine et dans le dos de l'utilisateur et peuvent recevoir respectivement le bloc d'alimentation et la lampe par fixation aimantée, en passant le câble les reliant par-dessus une épaule. L'ensemble présente des masses équilibrées entre l'avant et l'arrière, et les sangles latérales permettent de stabiliser la position en évitant tout balancement. La taille de l'utilisateur reste libre pour recevoir d'autres équipements, fixés par exemple à une ceinture. Le bloc d'alimentation expose les moyens de signalisation vers l'arrière de l'utilisateur afin que celui-ci soit bien visible depuis l'arrière. La lampe éclaire la zone de travail de l'utilisateur sans éblouir un collègue qui se tiendrait en face de lui. La fixation aimantée autorise différentes orientations de la lampe pour qu'elle soit ajustée à l'utilisation.

On peut prévoir que le câble soit droit en partie et spiralé sur le reste de la longueur à proximité de la lampe.

De manière avantageuse, les sangles sont réglables en longueur. Le harnais est ainsi configurable en fonction de la taille de l'utilisateur et des équipements qu'il porte déjà.

Selon une caractéristique complémentaire, le bloc d'alimentation comporte un connecteur USB pour fournir une alimentation électrique à un périphérique électronique. La batterie peut ainsi servir à alimenter un périphérique tel qu'un téléphone portable, une tablette ou un ordinateur afin de le faire fonctionner si la batterie est faible ou de le recharger.

### DESCRIPTION DES FIGURES

Les avantages et l'invention et d'autres objets de l'invention apparaîtront dans la description détaillée qui suit, en lien avec les dessins qui l'accompagnent et parmi lesquels :
- la figure 1 est une vue en perspectivement d'un équipement selon l'invention, placé sur une surface ferromagnétique, ferrimagnétique ou ferromagnétique ;
- la figure 2 est une vue de l'équipement de la figure 1 porté à la taille d'un utilisateur ;
- la figure 3 est une vue d'un bloc d'alimentation de l'équipement de la figure 1 complété d'un harnais, placé dans le dos d'un utilisateur ;
- les figures 4 et 5 sont des vues respectivement de face et d'arrière du bloc d'alimentation de la figure 3 ;
- la figure 6 est une vue similaire à la figure 4, montrant la lampe accrochée au bloc d'alimentation ;
- la figure 7 est une vue en coupe selon le plan VII-VII de la figure 6 ;
- la figure 8 est une vue partielle de la lampe ;
- les figures 9 à 16 montrent différentes utilisations de l'équipement selon l'invention.

### DESCRIPTION DÉTAILLÉE

Un équipement individuel d'éclairage et de signalisation selon un premier mode de réalisation de l'invention est montré sur les figures 1 à 7. Il comporte un bloc d'alimentation 1, une lampe 2 pour fournir un éclairage et un câble 3 reliant la lampe 2 au bloc d'alimentation 1.

Le bloc d'alimentation 1 se présente sous la forme d'un boîtier comporte une partie principale 11 et une partie supérieure 12 fermant la partie principale 11 de manière étanche. La partie principale 11 contient une batterie 13 d'accumulateurs et, en parallèle, une carte électronique 14 de gestion de la batterie 13 pour gérer en particulier sa charge et sa décharge. La partie supérieure 12 comporte une face supérieure 120 munie d'un premier connecteur 121 pour le câble 3, d'un deuxième connecteur 122 pour un câble de recharge, non représenté, d'un premier bouton 123 de commande, d'un témoin de charge 124 et d'un connecteur USB pour fournir une alimentation électrique à un appareil électronique.

Le bloc d'alimentation 1 est également pourvu de premiers moyens d'accrochage 4. Ceux-ci comportent d'une part des aimants 40, 41 pour une fixation sur des surfaces métalliques ferromagnétiques, ferrimagnétiques ou ferromagnétiques et d'autre part des moyens à crochets 42 pour la fixation sur un élément filaire ou allongé ou sur le bord d'une paroi. Les aimants 40, 41 sont supportés par la partie supérieure 12 du bloc, sur deux parois 125, 126 perpendiculaires à la face supérieure 120 et opposées entre elles. Les moyens à crochets 42 sont portés sur une face de la partie principale 11 au-dessous de l'une des faces portant l'un des aimants 40, comme le montre en particulier la figure 5. Les moyens à crochets 42 sont par exemple une pince apte à pincer une ceinture ou un vêtement, comme le montre la figure 2. L'aimant 41 sur la face 126 opposée aux moyens à crochets 42 forme également une surface de réception des aimants 50 de la lampe 2, comme le montre les figures 2, 6 et 7. L'aimant 41 pourrait être remplacé par une surface métallique ferromagnétique, ferrimagnétique ou ferromagnétique. La fixation est complétée par une encoche 43 ouverte en direction de l'aimant 41, dont l'utilisation sera décrite plus loin.

Le bloc d'alimentation 1 comporte en outre des moyens de signalisation visuels 6 actifs, visibles sur la paroi de la partie principale 11 opposée aux moyens à crochets 42, comme le montre en particulier la figure 4. Les moyens visuels sont protégés par une paroi transparente 60. Les moyens de signalisation visuels 6 comportent une pluralité de diodes électroluminescentes 61, de préférence de couleur rouge. Le premier bouton 123 de commande permet d'activer ou de désactiver les moyens de signalisation visuels 6. De préférence, l'éclairage des moyens de signalisation visuels 6 est clignotant pour être plus facilement remarqué. Le clignotement est géré par la carte électronique 14.

La lampe 2 comporte des deuxièmes moyens d'accrochage 5 comprenant des aimants 50 pour une fixation sur des surfaces métalliques ferromagnétiques, ferrimagnétiques ou ferromagnétiques et des moyens à crochets 51 pour une fixation sur un élément filaire ou allongé ou sur le bord d'une paroi. La lampe 2 a une forme tubulaire. Le tube est transparent et contient une autre carte électronique 21 supportant une pluralité de diodes électroluminescentes 22 aptes à diffuser de la lumière radialement par rapport au tube. L'éclairage n'est pas produit sur toute la périphérie du tube mais seulement selon un angle solide d'environ 140°, afin de pouvoir concentrer la lumière vers une zone de travail sans gêner les intervenants.

Le câble 3 est connecté à la carte 21 à diodes en passant par l'une des extrémités de la lampe 2. La lampe 2 comporte un support 23, 24 à chaque extrémité sur lequel le tube est monté pivotant. Chaque support 23, 24 comporte l'un des aimants 50 des moyens d'accrochage de la lampe 2 et permet de fixer la lampe 2 sur une surface métallique, comme montré sur la figure 1. Le pivotement du tube permet alors de régler la direction de l'éclairage. Chaque support 23, 24 comporte également une langue s'étendant parallèlement au tube de manière à former les moyens à crochets 51. Dans le cas de l'utilisation de l'équipement avec la lampe 2 fixée sur le bloc d'alimentation 1, la langue 51 se loge dans l'encoche 43 du bloc d'alimentation 1, comme montré sur les figures 6 et 7.

La carte électronique 14 du bloc d'alimentation 1 comporte des moyens d'avertissement pour avertir l'utilisateur de la décharge de la batterie 13. Ces moyens pourraient être un avertisseur sonore, mais sont de préférence une commande de l'alimentation de la lampe 2 pour provoquer un clignotement de l'éclairage par la lampe 2.

L'équipement selon l'invention peut comprendre en outre un harnais 7 comportant deux plaques 70 métalliques ferromagnétiques, ferrimagnétiques ou ferromagnétiques et trois sangles 71, 72 réglables en longueur reliant les deux plaques 70. Comme le montre la figure 3, le harnais 7 peut être porté avec l'une des sangles 71 par-dessus l'épaule et les deux autres 72 passant du dos à l'avant de l'utilisateur par les côtés. Le harnais 7 permet ainsi de fournir deux plaques 70 métalliques aptes à recevoir les aimants 40, 41 respectivement du bloc d'alimentation 1 et de la lampe 2. Ainsi, le bloc d'alimentation 1 peut être suspendu dans le dos de l'utilisateur avec les moyens de signalisation visuels 6 apparents. Ce mode de portage permet d'avoir un chargement équilibré entre l'avant et l'arrière. Les sangles 71, 72 du harnais 7 peuvent être munies de bandes réfléchissantes, non représentées, pour conférer une visibilité optimale de l'utilisateur.

L'équipement peut être utilisé de diverses façons. Lorsqu'il est utilisé avec un harnais porté par un utilisateur, la lampe peut être orientée en éclairant l'avant, tandis que les moyens de signalisation visuels sont orientés vers l'arrière, comme montré sur la figure 9. Mais l'utilisateur peut aussi orienter la lampe, en la plaçant horizontalement et en la faisant pivoter pour orienter le faisceau lumineux vers le bas lorsqu'il souhaite éclairer une zone au sol devant lui, comme le montre la figure 10. Il peut aussi faire pivoter la lampe pour orienter le faisceau lumineux vers le haut lorsqu'il souhaite éclairer le haut d'un mur ou un plafond, comme le montre la figure 11. Tout en conservant le bloc d'alimentation 1 dans le dos, il peut prendre la lampe en main, comme le montre la figure 12, Dans une autre utilisation, avec une sangle de cuisse comportant une plaque en acier, l'utilisateur peut fixer la lampe sur la cuisse pour effectuer des travaux, comme le montre la figure 13. Avec une sangle de tête portant aussi une plaque métallique, l'utilisateur peut fixer la lampe sur le front, comme le montre la figure 14.

L'utilisateur peut se séparer de l'équipement pour fixer magnétiquement le bloc d'alimentation et la lampe respectivement sur des surfaces en acier, par exemple sur un véhicule, comme montré sur la figure 15, ou les assembler et poser ainsi l'ensemble, comme le montre la figure 16.

Selon un deuxième mode de réalisation, montré sur la figure 8, la lampe 2' comporte une poignée 26 sur laquelle est prévu un deuxième bouton de commande 260 permettant de sélectionner l'arrêt, la puissance maximale d'éclairement et au moins un niveau intermédiaire de puissance d'éclairement. Ceci est obtenu par exemple par des appuis successifs sur le bouton 260 permettant de sélectionner le niveau d'éclairement. Un appui long permet en outre de commander le changement de fonctionnement des moyens de signalisation visuels, en passant de l'arrêt au fonctionnement, ou l'inverse. La poignée 26 permet de saisir la lampe 2 à la main sans masquer la zone d'éclairage.

## Revendications

1. Équipement individuel d'éclairage et de signalisation comportant un bloc d'alimentation (1), une lampe (2) pour fournir un éclairage, un câble (3) reliant la lampe (2) au bloc d'alimentation (1), des premiers moyens d'accrochage (4) du bloc d'alimentation (1) pour une fixation sur des surfaces métalliques ou sur un élément filaire ou allongé ou sur le bord d'une paroi, des deuxièmes moyens d'accrochage (5) de la lampe (2) pour une fixation sur des surfaces métalliques ou sur un élément filaire ou allongé ou sur le bord d'une paroi, **caractérisé en ce qu'**il comporte en outre des moyens de signalisation visuels (6) actifs sur le bloc d'alimentation (1) permettant à l'utilisateur portant l'équipement d'être vu.

2. Équipement selon la revendication 1, dans lequel les premiers ou les deuxièmes moyens d'accrochage (5) comportent des aimants (40, 41) pour une fixation sur des surfaces métalliques ferromagnétiques, ferrimagnétiques ou ferromagnétiques.

3. Équipement selon l'une des revendications précédentes, dans lequel les premiers ou les deuxièmes moyens d'accrochage (5) comportent des moyens à crochets (51) pour une fixation sur un élément filaire ou allongé ou sur le bord d'une paroi.

4. Équipement selon les revendications 2 et 3 prises en combinaison, dans lequel le bloc d'alimentation (1) comporte une surface de réception des aimants (50) de la lampe (2) à l'opposé des moyens à crochets (42).

5. Équipement selon l'une des revendications précédentes, dans lequel le bloc d'alimentation (1) comporte un premier bouton (123) de commande permettant d'activer ou non les moyens de signalisation visuels (6).

6. Équipement selon l'une des revendications précédentes, dans lequel le bloc d'alimentation (1) comporte une batterie (13) et une carte électronique (14) de gestion de la batterie (13) pour gérer sa charge et sa décharge.

7. Équipement selon la revendication 6, dans lequel la carte électronique (14) comporte des moyens d'avertissement pour avertir l'utilisateur de la décharge de la batterie (13).

8. Équipement selon l'une des revendications précédentes, dans lequel la lampe (2') comporte un deuxième bouton de commande (260) permettant de sélectionner l'arrêt, la puissance maximale d'éclairement et au moins un niveau intermédiaire de puissance d'éclairement.

9. Équipement selon la revendication 8, dans lequel le deuxième bouton (260) est apte à commander l'arrêt ou la mise en route des moyens de signalisation (6).

10. Équipement selon l'une des revendications précédentes, dans lequel les moyens de signalisation visuels (6) comportent une pluralité de diodes électroluminescentes (61).

11. Équipement selon la revendication 10, dans lequel l'éclairage des moyens de signalisation visuels (6) est clignotant.

12. Équipement selon l'une des revendications précédentes, **caractérisé en ce qu'**il comporte en outre un harnais (7) comportant deux plaques (70) métalliques ferromagnétiques, ferrimagnétiques ou ferromagnétiques et au moins trois sangles (71, 72) reliant les deux plaques (70).

13. Équipement selon la revendication 12, dans lequel les sangles (71, 72) sont réglables en longueur.

14. Équipement selon l'une des revendications précédentes, dans lequel le bloc d'alimentation comporte un connecteur USB pour fournir une alimentation électrique à un périphérique électronique.
